# EUROPÄISCHE PATENTSCHRIFT

(11) **EP 0 645 325 B1**
(45) Veröffentlichungstag und Bekanntmachung des Hinweises auf die Patenterteilung: **13.08.1997**
(21) Anmeldenummer: 94113884.4
(22) Anmeldetag: 05.09.1994
(51) Int. Cl.: B65G 65/40, B65D 88/28, B65G 11/20

(54) **Ringwehrschieber**
Annular obturator
Obturateur annulaire

(30) Priorität: 23.09.1993 DE 4332295
(43) Veröffentlichungstag der Anmeldung: 29.03.1995
(73) Patentinhaber: HOECHST AKTIENGESELLSCHAFT, 65929 Frankfurt am Main (DE)
(72) Erfinder: Fenner, Thomas, D-65760 Eschborn (DE)

(56) Entgegenhaltungen:
- AT-B- 214 856
- DD-A- 144 034
- DD-A- 212 719

## Beschreibung

Die Erfindung betrifft einen Ringwehrschieber zum Unterbrechen Von unter Schwerkraft fließenden Schüttgutströmen.

Das Unterbrechen von Schüttgutströmen, die vertikal unter Schwerkraft in vollständig gefüllten Querschnitten fließen, hat mit den bekannten Vorrichtungen, wie z.B. Klappen, Schieber (siehe hierzu AT-B-214 856) oder Quetschventilen, in der Regel die Zerstörung einzelner Partikel des Schüttgutes zur Folge, sofern diese empfindlich gegen mechanische Beanspruchung sind, wie z.B. Tabletten, Kapseln, Dragees, elektronische Bauteile, Glasteile und dergleichen.

Es besteht daher die Aufgabe eine Absperrvorrichtung bereitzustellen, bei der das mechanische Beanspruchen von bruchempfindlichen Schüttgut vermieden wird.

Die Aufgabe wird gemäß Anspruch 1 durch einen Ringwehrschieber gelöst mit einem in einem Rohr in Achsrichtung des Rohres hin-und herschiebbaren Futterrohr, das an der Innenwand des Rohres anliegt, wobei eine Betätigungseinrichtung für das Futterrohr vorgesehen ist und das Rohr an seinem zulaufseitigen Ende mit einem Trichter versehen ist, auf dem Stützen angeordnet sind, die ein pyramidenförmiges Dach (Verdrängerkörper) tragen, das eine umlaufende Traufe aufweist, wobei der zwischen umlaufender Traufe und Trichter entstandene Schüttgutstrom Zulaufquerschnitt durch Verschieben des Futterrohres in den Hohlraum des Daches hinein versperrbar ist.

Am freien Rand des Trichters kann ein Flansch angeordnet sein. Die Betätigungseinrichtung für das Futterrohr kann aus einem elektromagnetischen, hydraulischen, pneumatischen oder mechanischen Antrieb bestehen. Das Futterrohr kann nach innen abgeschrägte Ränder aufweisen. Der Ringwehrschieber kann durch Schweißen oder Flanschen am Schüttgutbehälter befestigt werden, wobei es zweckmäßig ist, die Neigung des Trichters, die Neigung der abgeschrägten Ränder des Futterrohres und die Neigung des Behälterbodens aufeinander abzustimmen. Das Rohr und damit das Futterrohr und das Dach können rechteckigen, quadratischen, gleichseitig vieleckigen oder kreisförmigen Querschnitt aufweisen.

Die Vorteile der erfindungsgemäßen Vorrichtung sind im wesentlichen darin zu sehen, daß der Ringwehrschieber keinerlei Quetschkanten und Dichtungen benötigt und für seine Betätigung nur geringe Kräfte erforderlich sind. Für Reinigungszwecke kann das Futterrohr durch Herausziehen leicht entfernt werden.

Im folgenden wird die Erfindung anhand von lediglich ein Ausführungsweg darstellender Zeichnung, die den Ringwehrschieber in Ansicht geschnitten zeigt näher erläutert. Dabei zeigt die voll ausgezeichnete Darstellung die Unterbrechung des Schüttgutstromes, die strichpunktierte Darstellung den Betrieb bei fließendem Schüttgutstrom.

In einem Rohr 4 ist ein in Achsrichtung des Rohres 4 hin- und herschiebbares Futterrohr 3 angeordnet. Das Futterrohr 3 liegt an der Innenwand 9 des Rohres 4 an. Der Ringwehrschieber weist eine Betätigungseinrichtung 5, 6, 7 für das Futterohr 3 auf, die gemäß der Figur aus einem Antrieb 7 mit magnetischer Axialkupplung 5, 6 besteht. Bei einem mechanischen, hydraulischen oder pneumatischen Antrieb kann das Rohr 4 mit einer Kulisse versehen sein, durch die ein Mitnehmer für das Futterrohr 3 greift und geführt wird (nicht dargestellt). Das eine Ende des Rohres 4 ist mit einem Trichter 2 versehen, auf dem Stützen 10 angeordnet sind, die ein pyramidenförmiges Dach 1 tragen, das die Funktion eines Verdrängerkörpers ausübt. Das Dach 1 kann eine umlaufende Traufe 8 aufweisen. Am freien Ende des Trichters 2 kann ein Flansch 11 angeordnet sein. 12 deutet den Behälterboden an, an dem der Ringwehrschieber befestigt ist und 13 die abgeschrägten Ränder des Futterrohres 3.

Der Förderstrom 14 bewegt sich um das pyramidenförmige Dach 1 herum, über den Trichter 2 auf ein vertikal bewegliches Futterrohr 3 zu, durch dieses hindurch und entströmt dem Ringwehrschieber durch das Rohr 4. Zum Unterbrechen des Stromes 14 wird das Futterrohr 3 in den Hohlraum 1A des Daches 1 hineingeschoben und bildet so das Ringwehr. Da das Schüttgut in den Hohlraum 1A des Daches 1 nur teilweise eindringt, können die Partikel beim Einschieben des Futterrohres 3 in den Hohlraum 1A des Daches 1 ausweichen, ohne beschädigt zu werden. Die Höhendifferenz Δh zwischen der Oberkante 3a des Futterrohres 3 und der Unterkante 8a der Traufe 8 kann vom Produktstrom nicht überwunden werden, seine Bewegung kommt zum Erliegen. Die Differenz ΔR (Ringraumbreite) zwischen dem Innen-Radius des Daches 1 und dem Außen-Radius des Futterrohres 3, der Abstand A zwischen Traufenunterkante 8a und Trichter 2, sowie die einzuhaltenden Winkel sind abhängig von der Partikelgröße und den Fließeigenschaften des zu handhabenden Produktes.

## Patentansprüche

1. Ringwehrschieber mit einem in einem Rohr (4) in Achsrichtung des Rohres (4) hin- und herschiebbaren Futterrohr (3) angeordnet ist, das an der Innenwand des Rohres (4) anliegt, wobei eine Betätigungseinrichtung (5, 6, 7) für das Futterrohr (3) vorgesehen ist und das Rohr (4) an seinem zulaufseitigen Ende mit einem Trichter (2) versehen ist, auf dem Stützen (10) angeordnet sind, die ein pyramidenförmiges Dach (1) tragen, das eine umlaufende Traufe (8) aufweist, wobei der zwischen umlaufender Traufe (8) und Trichter (2) entstandene Schüttgutstrom Zulaufquerschnitt durch Verschieben des Futterrohres in den Hohlraum des Daches hinein versperrbar ist.

2. Ringwehrschieber nach Anspruch 1, dadurch gekennzeichnet, das am freien Rand des Trichters (2) ein Flansch (11) angeordnet ist.

3. Ringwehrschieber nach Anspruch 1 oder 2, dadurch gekennzeichnet, daß die Betätigungseinrichtung (5, 6, 7) für das Futterrohr (3) aus einem Antrieb (7) mit magnetischer Axialkupplung (5, 6) besteht.

4. Ringwehrschieber nach einem der Ansprüche 1 oder 2, dadurch gekennzeichnet, daß die Betätigungseinrichtung (5, 6,7) für das Futterrohr (3) aus einem Hydraulikzylinder besteht.

5. Ringwehrschieber nach Anspruch 1, dadurch gekennzeichnet, daß das Futterrohr (3) nach innen abgeschrägte Ränder (13) aufweist.

## Claims

1. An annular dam slide valve having a lining tube (3) which is slidingly reciprocatable in a tube (4) in the direction of the axis of said tube (4) and which lies against the inner wall of said tube (4), an actuating device (5, 6, 7) being provided for the lining tube (3) and the tube (4) being provided at its end on the feed side with a hopper (2) on which supports (10) are arranged which carry a pyramidal roof (1) provided with peripheral eaves (8), it being possible to shut off the feed cross-section of the stream of bulk material produced between the peripheral eaves (8) and the hopper (2) by displacing the lining tube into the cavity of the roof.

2. The annular dam slide valve as claimed in claim 1, wherein a flange (11) is arranged on the free edge of the hopper (2).

3. The annular dam slide valve as claimed in claim 1 or 2, wherein the actuating device (5, 6, 7) for the lining tube (3) consists of a drive (7) having an axial magnetic coupling (5, 6).

4. The annular dam slide valve as claimed in either of claims 1 and 2, wherein the actuating device (5, 6, 7) for the lining tube (3) consists of a hydraulic cylinder.

5. The annular dam slide valve as claimed in claim 1, wherein the lining tube (3) has inwardly bevelled edges (13).

## Revendications

1. Obturateur annulaire comportant un tube (3) de passage d'un aliment pour bétail qui est déplaçable en va-et-vient dans un tube (4) dans la direction de ce tube (4) et qui s'applique contre la paroi intérieure du tube (4), et dans lequel un dispositif d'actionnement (5,6,7) est prévu pour le tube (3), de passage de l'aliment pour bétail et le tube (4) est pourvu, au niveau de son extrémité située côté arrivée, d'une trémie (2) sur laquelle sont disposés des supports (10) qui portent un toit de forme pyramidale (1) qui comporte un larmier périphérique (8), et dans lequel la section transversale d'arrivée de l'écoulement de matière en vrac qui est définie entre le larmier périphérique (8) et la trémie (2), peut être obturée par déplacement du tube de passage de l'aliment pour bétail, en amenant ce dernier à pénétrer dans la cavité du toit.

2. Obturateur annulaire selon la revendication 1, caractérisé en ce qu'une bride (11) est disposée sur le bord libre de la trémie (2).

3. Obturateur annulaire selon la revendication 1 ou 2, caractérisé en ce que le dispositif d'actionnement (5,6,7) pour le tube (3) de passage de l'aliment pour bétail est constitué par un dispositif d'entraînement (7) comportant un accouplement axial magnétique (5,6).

4. Obturateur annulaire selon l'une des revendications 1 ou 2, caractérisé en ce que le dispositif d'actionnement (5,6,7) pour le tube (3) de passage de l'aliment pour bétail est constitué par un vérin hydraulique.

5. Obturateur annulaire selon la revendication 1, caractérisé en ce que le tube (3) de passage de l'aliment pour bétail comporte des bords (13) biseautés vers l'intérieur.
